# EUROPÄISCHE PATENTSCHRIFT

(11) **EP 1 035 271 B1**
(45) Veröffentlichungstag und Bekanntmachung des Hinweises auf die Patenterteilung: **10.08.2005**
(21) Anmeldenummer: 99104906.5
(22) Anmeldetag: 12.03.1999
(51) Int. Cl.: E04G 1/26, E04G 21/28, E04H 15/18

(54) **Schnell-Montage-Hallendach**
Quick erecting shed roof
Toiture de halle à montage rapide

(43) Veröffentlichungstag der Anmeldung: 13.09.2000
(73) Patentinhaber: Wilhelm Layher Vermögensverwaltungs-GmbH, 74363 Güglingen-Eibensbach (DE)
(72) Erfinder:
(74) Vertreter: Clemens, Gerhard, Dr.-Ing.

(56) Entgegenhaltungen:
- EP-A- 0 348 885
- DE-A- 2 031 168
- DE-A- 2 145 021
- DE-A- 3 542 610
- DE-A- 3 716 552
- DE-U- 8 230 404
- DE-U- 9 110 828
- DE-U- 29 507 484

## Beschreibung

### TECHNISCHES GEBIET

Die vorliegende Erfindung betrifft ein Schnell-Montage-Hallendach mit auf Auflagereinrichtungen auf einer Unterkonstruktion gelagerten Dachbindern mit einer Binderebene und einer Binderlängsrichtung und einer an den Bindern angeschlossenen Dachhaut.

Für das Schützen von Baustellen vor Witterungseinflüssen werden zum Überdachen, beispielsweise beim Restaurieren vorhandener Gebäude und beim Winterbau, oder zur schnellen Errichtung von Hallen für den Schutz von Gütern oder für Versammlungen oder dergleichen, Schnell-Montage-Hallendächer eingesetzt, die auf den vielfältigsten Konstruktionen beruhen. Wenn sich das Hallendach nicht an vorhandenen Tragstrukturen abstützen kann, wird oft eine Unterkonstruktion in Form von Gerüsten errichtet.

### STAND DER TECHNIK

Aus der DE 35 42 610 als nächstliegender Stand der Technik ist ein Schnell-Montage-Hallendach der eingangs genannten Art bekannt. Die Dachbinder-Obergurte sind als nach oben offene U-Profile ausgebildet, in die in einfacher Art und Weise von oben her sich überlappende Kassetten-Dachelemente, die eine Dachhaut aus Trapezblech aufweisen, eingesetzt werden. Ein derartiges Schnell-Montage-Hallendach erlaubt eine schnelle Montage, jedoch ist der Einsatz eines Kranes zum Auf- und Abbau erforderlich. Bedingt durch die rahmenartige Ausbildung der Kassetten-Dachelemente muss eine relativ hohe Präzision beim Aufbau der Binder eingehalten werden.

Daneben gibt es Dachvorrichtungen mit Fachwerkträgern und dazwischen aufgespannten Planen, wobei diese Planen entlang des Seitenrandes einen Keder aufweisen, der in eine entsprechend am Fachwerkträger vorhandene Kederschiene eingeführt werden kann. Eine derartige Anordnung ist beispielsweise aus dem deutschen Gebrauchsmuster DE 82 30 404 U1 bekannt.

Aus dem deutschen Gebrauchsmuster DE 86 17 398 U1 ist eine Dachanordnung beziehungsweise ein Fachwerkbinder bekannt, bei dem drei beziehungsweise vier übereinander angeordnete Gurte vorgesehen sind, welche beidseitig mit Kedernuten zum Einziehen der Keder von Planen versehen sind.

Die europäische Patentanmeldung EP 0 754 824 A1 offenbart eine Dachanordnung mit Plane und eine Mehrzahl die Plane zwischen sich aufnehmender Gitterträger, wobei diese Gitterträger einen Mittelgurt aufweisen, der beidseitig mehrere übereinander angeordnete Kedernuten zum Einführen der Keder von Planen aufweist.

### DARSTELLUNG DER ERFINDUNG

Ausgehend von dem genannten Stand der Technik liegt der vorliegenden Erfindung die Aufgabe beziehungsweise das technische Problem zugrunde, ein Schnell-Montage-Hallendach der eingangs genannten Art anzugeben, das eine schnelle Montage beziehungsweise Demontage ermöglicht, insbesondere ohne dass schwere Hebezeuge eingesetzt werden, bei dem Neigungsdifferenzen und sonstige Bauwerksdifferenzen in gewissen Größenordnungen problemlos ausgeglichen werden können und eine hohe Präzision beim Aufbau nicht erforderlich ist, das von zwei, maximal drei Montagepersonen montierbar ist.

Das erfindungsgemäße Schnell-Montage-Hallendach ist durch die Merkmale des Anspruchs 1 gegeben. Vorteilhafte Ausgestaltungen und Weiterbildungen sind Gegenstand der abhängigen Ansprüche.

Das erfindungsgemäße Schnell-Montage-Hallendach zeichnet sich demgemäß dadurch aus, dass die Auflagereinrichtung so ausgebildet ist, dass zumindest während der Montage eines Binders drei Rotationsfreiheitsgrade (D1, D2, D3) des Binders gegenüben der Auflagereinheit möglich sind. Eine vorteilhafte Ausgestaltung zeichnet sich dadurch aus, dass die Auflagereinrichtung folgende Auflagereinheiten aufweist: eine erste Auflagereinheit, die direkt an den Dachbinder angeschlossen ist und die während der Montage eine Drehung des Dachbinders um eine erste Achse erlaubt, die parallel zur Längsrichtung des Binders angeordnet ist, eine zweite Auflagereinheit, auf der die erste Auflagereinheit gelagert ist, derart, dass die zweite Auflagereinheit um eine zweite Drehachse drehbar ist, die senkrecht zur Binderebene verläuft, und eine dritte Auflagereinheit, auf der die zweite Auflagereinheit gelagert ist, derart, dass die dritte Auflagereinheit um eine Drehachse drehbar ist, die parallel, insbesondere in der Binderebene, und senkrecht zur zweiten Drehachse angeordnet ist, und die auf der Unterkonstruktion direkt oder indirekt gelagert ist.

Eine besonders bevorzugte Ausgestaltung, die eine schnelle und problemlose Montage vor Ort ermöglicht und zu kompakten Auflagereinrichtungen führt, zeichnet sich dadurch aus, dass die dritte Drehachse die zweite Drehachse schneidet, wobei eine besonders bevorzugte Ausgestaltung, die eine weitere Kompaktierung begünstigt, sich dadurch auszeichnet, dass die dritte Drehachse die erste Drehachse schneidet.

Hinsichtlich einer einfachen und schnellen Montage hat es sich ebenfalls als günstig herausgestellt, die erste Drehachse in der Binderebene anzuordnen, wodurch einfache Anschlüsse möglich werden.

Eine besonders bevorzugte Ausgestaltung zeichnet sich dadurch aus, dass die Fachwerkbinder zwei Binderbereiche, insbesondere Binderhälften, aufweisen, die in Binderebene geneigt zueinander vorhanden sind, so dass ein üblicher Satteldachaufbau erzielt werden kann.

Es können auch andere unterschiedliche Neigungen von Binderbereichen problemlos mittels der erfindungswesentlichen Auflagereinrichtungen umgesetzt werden, zum Beispiel die Form eines Pultdaches.

Eine besonders wirtschaftliche und für eine schnelle manuelle Montage besonders geeignete Ausführungsform, bei der der Dachbinder als Fachwerkbinder mit einem Obergurt, Untergurt, Diagonalen und Pfosten ausgebildet ist, zeichnet sich dadurch aus, dass der Untergurt als Rundrohrprofil ausgebildet ist und die erste Auflagereinheit durch zumindest eine, insbesondere zwei, in Richtung der ersten Drehachse beabstandet auf der zweiten Auflagereinheit angeordneten Rohrkupplungseinheit/en ausgebildet ist, die den Untergurt des Binders umfasst/umfassen.

Mit der erfindungsgemäßen Ausgestaltung der Auflagereinrichtung ist eine problemlose manuelle Montage möglich. Gemäß einer bevorzugten Ausführung werden die Fachwerkbinder am Boden aus einzelnen Fachwerkteilen zusammenmontiert. Anschließend wird jeder Binder auf die Höhe der oberen Arbeitsfläche der Unterkonstruktion gezogen und anschließend sind zwei, bei Spannweiten bis zu 15 m (Meter) eventuell drei, Monteure erforderlich, um den Dachbinder in seine endgültige Lage zu montieren. Der Binder wird in eine Lage verbracht, in der die Binderebene horizontal ist. Eventuell wird im Mittenbereich der Binder über ein mobiles Fahrgerüst unterstützt. In dieser Position wird der Binderuntergurt im Bereich der Auflagereinrichtung in die erste Auflagereinheit, die als Rohrkupplungseinheit ausgebildet sein kann, eingelegt, wobei jedoch die Verbindung nicht fest angezogen ist, so dass eine Drehbarkeit um die Untergurtachse gewährleistet ist. Die Auflagereinrichtung lässt sich aufgrund ihrer drei Freiheitsgrade in den drei Drehachsen in die entsprechende Anschlussposition für die Rohrkupplungseinheit verdrehen. Sobald die Rohrkupplungseinheiten angeschlossen jedoch noch nicht fest angezogen sind, richten die Monteure den Binder in seine vertikale Tragposition auf, wobei in der Regel zwei Monteure ausreichen, die im Bereich der beiden Auflagereinrichtungen positioniert sind, und bei größeren Spannweiten unter Umständen ein weiterer Monteur unterstützend in der Mitte auf einem Fahrgerüst steht oder von einer anderen Position über eine Seilkonstruktion den First des Binders hält oder hebt und damit die Schwenkbewegung des Fachwerkbinders mit unterstützt.

Beim Aufrichten des Binders mittels Drehung um die erste Drehachse drehen sich die zweite und dritte Auflagereinheit entsprechend den beschriebenen Drehachsen problemlos mit, bis die endgültige vertikale Tragposition des Binders erreicht ist. In diesem Zustand werden die Halbkupplungseinheiten angezogen und der Binder ist in seiner Traglage fixiert.

Eine konstruktiv besonders bevorzugte Ausgestaltung, die einerseits eine schnelle Montage und gleichzeitig statisch klar definierte Verhältnisse mit sich bringt, zeichnet sich dadurch aus, dass die zweite Anschlusseinheit als Wippbalkeneinheit ausgebildet ist, die über eine Schraub- oder Bolzenverbindung als zweite Drehachse drehbar an der dritten Anschlusseinheit gelagert ist.

In Kombination mit der Wippbalkeneinheit wird gemäß einer bevorzugten Ausgestaltung die dritte Auflagereinheit als nach oben offener U-Profilschuh ausgebildet, wobei die zweite Drehachse als in den Flanschen des U-Profilschuhs gelagerte Schraube oder gelagerter Bolzen ausgebildet ist.

Die Umsetzung der dritten Drehachse gelingt in konstruktiv besonders einfacher Art und Weise dadurch, dass der Steg des U-Profilschuhs über eine Schraub- oder Bolzenverbindung an der Unterkonstruktion angeschlossen ist.

Um eine definierte Krafteinleitung in die Unterkonstruktion, die bevorzugt als Standard-Gerüstsystem ausgebildet ist, zu gewährleisten, ist die dritte Auflagereinheit auf einem Lagerbock gelagert, der seine Auflagerkräfte bevorzugt an die Stiele des Gerüstsystems einer Unterkonstruktion abgibt.

Eine besonders bevorzugte Weiterbildung, die eine äußerst rasche Montage mit dauerhaft zuverlässiger Tragfähigkeit gewährleistet und bei der der Dachbinder als Fachwerkbinder ausgebildet ist und die Fachwerkbinder durch Mittel zum seitlichen Abstützen gestützt werden, zeichnet sich dadurch aus, dass die Mittel zum seitlichen Abstützen der Dachbinder in ihrem Endbereich zum Anschluss an die Binder eine Einrasteinheit mit einer Klaue mit einer Einrastöffnung und einer gefederten Sperrklinke zum lösbaren Anschluss an den Binder beziehungsweise dessen Bauteile aufweisen. Die Mittel zum seitlichen Abstützen können hierbei als einfacher Stab ausgebildet sein oder gemäß einer besonders bevorzugten Ausgestaltung als Fachwerkstab ausgebildet sein, wobei zumindest am Untergurt und/oder Obergurt im beiderseitigen Endbereich jeweils eine Einrasteinheit vorhanden ist, um die seitliche Abstützung an dem Binder anzuschließen. Eine derartige Einrastklaue ist aus dem Bereich der Fahrgerüste bekannt und insbesondere in der EP 0 348 885 B1 beschrieben.

Ein nicht unwesentlicher erfinderischer Gedanke ist, derartige bei Fahrgerüsten bekannte Einrastklauen auf Mittel zum seitlichen Abstützen von Fachwerksbindern in Montagedächern als Anschlüsse für Mittel zum seitlichen Abstützen von Bindern zu übertragen, wodurch bisher nicht erreichte Montagegeschwindigkeiten ermöglicht werden.

Ein besonders einfacher Anschluss der als Fachwerkträger ausgebildeten Mittel zum seitlichen Abstützen zeichnet sich dadurch aus, dass an den Pfosten der Binder beabstandet zum Obergurt Vorsprungeinheiten zum Anschluss der Einrasteinheiten beziehungsweise Einhängeeinheiten der Mittel zum seitlichen Abstützen angeschlossen sind.

Eine besonders bevorzugte Ausgestaltung zeichnet sich dadurch aus, dass der Abstand der Vorsprungeinheiten zum Obergurt so groß ist, dass zwei Einrasteinheiten übereinander an dem Pfosten des Binders angeschlossen werden können. Dadurch ist ein problemloser Anschluss von diagonalen Stäben mit Einrastklauen möglich, wodurch eine unbeabsichtigte Vertikalverschiebung der Einrastklauen in Längsrichtung des Pfostens über die Vorsprungeinheiten zuverlässig verhindert werden kann. Insgesamt lässt sich trotz des äußerst einfachen Anschlusses der Mittel zum seitlichen Abstützen ein doch recht kompakter Anschlussknoten ausbilden.

Ein besonders leichtes Hallendach erhält man, indem als Dachhaut zwischen den Bindern eine Kederplane eingesetzt wird, deren Keder in entsprechende an Gurten vorhandene Kederöffnungen eingezogen wird. Derartige Kederplanen als solche sind bekannt.

Gemäß einer besonders bevorzugten Ausgestaltung, die es sich zur Aufgabe gestellt hat, ein rasches und möglichst vollständiges Einbringen einer Kederplane zu gewährleisten, zeichnet sich dadurch aus, dass im Endbereich des Binders das Kederschienenprofil vom Obergurt, insbesondere mit teilweise gekrümmtem Verlauf, bis zum Untergurt des Binders geführt ist. Dadurch kann einerseits der freie Endbereich des Binders problemlos mit der Kederplane abgedeckt werden und andererseits können am Ende des Kederschienenprofils des Binders direkt weiterführende Anschlussmöglichkeiten zur Verfügung gestellt werden, um die Kederplane im Bereich der Wand weiter zu führen oder einen Anschluss einer von dem Wandbereich kommenden Kederplane zu ermöglichen.

Hierbei zeichnet sich eine alternative Ausgestaltung der Kederplanenführung dadurch aus, dass im Bereich des auf dem Niveau des Untergurts endenden Kederschienenprofils ein von der Unterkonstruktion kommendes Kederschienenprofil endet, so dass die Kederplane direkt vom Binderbereich in den Wandbereich oder umgekehrt geführt werden kann.

Eine weitere alternative Ausgestaltung der Kederplanenführung zeichnet sich dadurch aus, dass im Endbereich des Kederschienenprofils des Binders eine quer zur Binderebene angeordnete, zum benachbarten Binder verlaufende erste Stabumlenkeinheit angeschlossen ist, im inneren Endbereich des Binders eine quer zur Binderebene angeordnete und zum benachbarten Binder verlaufende zweite Stabumlenkeinheit angeschlossen ist, der Wandbereich der Unterkonstruktion ebenfalls ein Kederschienenprofil aufweist, das in demselben Achsmaß wie das Kederschienenprofil des Binders angeordnet ist, die in den Kederschienenprofilen des Wandbereiches verlaufende Kederplane weiter nach oben in den Bereich zwischen zwei Bindern um die zweite Stabumlenkeinheit oberseits herum und wieder nach unten geführt ist, die vom Binderbereich in den Kederschienenprofilen des Binders geführte Kederplane um die erste Stabumlenkeinheit unterseitig herum nach oben, um die zweite Stabumlenkeinheit oberseitig herum nach unten geführt ist und an der zweiten Stabumlenkeinheit Klemmeinheiten zum klemmenden Fixieren der Kederplanen vorhanden sind. Durch diese Ausführungsform wird eine unabhängige Lage des das Dach tragenden Gerüstes zum Dach ermöglicht.

Die erste Stabumlenkeinheit kann hierbei beispielsweise beabstandet nach oben zum Untergurt vorhanden oder in etwa auf dessen Niveau angeordnet sein.

Um eine dauerhaft zuverlässige Fixierung der Kederplane zu gewährleisten, zeichnet sich eine bevorzugte Ausgestaltung dadurch aus, dass die erste und/oder zweite Stabumlenkeinheit gegenüber einer glatten Staboberfläche eine Oberfläche mit erhöhter Rauhigkeit aufweist, wobei eine bevorzugte Weiterbildung insbesondere hinsichtlich einer schnellen und zuverlässigen Montage sich dadurch auszeichnet, dass die zweite Stabumlenkeinheit als Rohrprofileinheit ausgebildet ist und die Klemmeinheit einen elastisch aufweitbaren entsprechenden Teilkreisquerschnitt besitzt zum klemmenden Aufstecken auf die zweite Stabumlenkeinheit bei bereichsweise herumgeführten Kederplanen.

Bevorzugt werden die Mittel zum seitlichen Abstützen der Binder als Stabumlenkeinheiten eingesetzt.

Eine besonders bevorzugte Ausgestaltung, die eine schnelle und zuverlässige Montage des Fachwerkbinders aus einzelnen Fachwerkbindereinheiten gewährleistet, geht von einem Fachwerkbinder aus einzelnen Fachwerkbindereinheiten aus, wobei die Verbindung benachbarter Einheiten über im Obergurt und Untergurt einseitig vorhandenen Rohrverbindern erfolgt, auf die der Obergurt und Untergurt der jeweils benachbarten Einheit aufgesteckt werden kann, und zeichnet sich dadurch aus, dass die auskragende Länge des Rohrverbinders für den Untergurt größer ist als die auskragende Länge des Rohrverbinders für den Obergurt oder umgekehrt.

Der das Kederschienenprofil tragende Obergurt kann hierbei eine hohle Innenvierkantkontur aufweisen, so dass der entsprechende Rohrverbinder auch als Rechteck- oder Quadratprofil ausgebildet ist.

Weitere Ausführungsformen und Vorteile der Erfindung ergeben sich durch die in den Ansprüchen ferner aufgeführten Merkmale sowie durch die nachstehend angegebenen Ausführungsbeispiele. Die Merkmale der Ansprüche können in beliebiger Weise miteinander kombiniert werden, insoweit sie sich nicht offensichtlich gegenseitig ausschließen.

### KURZE BESCHREIBUNG DER ZEICHNUNG

Die Erfindung sowie vorteilhafte Ausführungsformen und Weiterbildungen derselben werden im folgenden anhand der in der Zeichnung dargestellten Beispiele näher beschrieben und erläutert. Die der Beschreibung und der Zeichnung zu entnehmenden Merkmale können einzeln für sich oder zu mehreren in beliebiger Kombination erfindungsgemäß angewandt werden. Es zeigen:
- Fig. 1: schematische Perspektivdarstellung eines Schnell-Montage-Hallendachs mit auf Auflagereinrichtungen gelagerten Satteldachbindern, die mit Mitteln zum seitlichen Abstützen abgestützt werden, an die als Dachhaut eine Kederplane angeschlossen ist, wobei die Unterkonstruktion, auf der die Auflagereinrichtungen gelagert sind, als Systemgerüstkonstruktion ausgebildet ist,
- Fig. 2a,b: schematische Seitenansichten zweier Ausführungsformen einer Auflagereinrichtung,
- Fig. 3a,b: schematischer Schnitt durch die Auflagereinrichtung gemäß Fig. 2a beziehungsweise 2b entlang der Schnittführung I - I beziehungsweise II - II,
- Fig. 4: schematische Perspektivdarstellung des Anschlusses des Untergurtes des Binders an die Auflagereinrichtung gemäß Fig. 2a und 3 unter schematischer Darstellung der drei Drehachsen-Freiheitsgrade,
- Fig. 5a: schematische Seitenansicht eines auf den Auflagereinrichtungen gemäß Fig. 2a und 3 gelagerten Dachbinders, ausgebildet als geknickter Satteldachbinder,
- Fig. 5b: schematische Seitenansicht eines auf den Auflagereinrichtungen gemäß Fig. 2a und 3 gelagerten Dachbinders, ausgebildet als gerader Pultdachbinder,
- Fig. 6: schematische Seitenansicht einer Fachwerkbindereinheit im Auflagerbereich,
- Fig. 7: schematische Seitenansicht einer Fachwerkbindereinheit im geraden Feldbereich mit einem Fachwerkfeld aus steigenden und fallenden Diagonalen,
- Fig. 8: schematische Seitenansicht einer Fachwerkbindereinheit im Feldbereich mit zwei Fachwerkfeldern mit steigenden und fallenden Diagonalen,
- Fig. 9: schematische Seitenansicht einer Fachwerkbindereinheit im Sattelpunkt des Fachwerkbinders,
- Fig. 10: schematische Seitenansicht eines Fachwerkstabes als Mittel zum seitlichen Abstützen der Binder mit im Endbereich vorhandenen Einrasteinheiten,
- Fig. 11: schematische Seitenansicht eines Profilstabs als Mittel zum seitlichen Abstützen der Fachwerkbinder mit im Endbereich vorhandenen Einrasteinheiten,
- Fig. 12: schematische Detailperspektivdarstellung des Montage-Hallendachs gemäß Fig. 1 im Auflagerbereich mit einer ersten Ausführungsform der Führung der Kederplanen,
- Fig. 13: schematische Detailperspektive des Details H gemäß Fig. 12,
- Fig. 14: schematischer Schnitt durch den Dachendbereich der Kederplanenführung der Dachhaut gemäß Fig. 12,
- Fig. 15: schematischer Schnitt der Kederplanenführung im Binderendbereich gemäß einer alternativen Ausführungsform,
- Fig. 16: schematische Seitenansicht einer direkt vom Fachwerkbinder übergehenden Kederplane in den Wandbereich und
- Fig. 17a,b: Ansicht der Kederplanen gemäß Fig. 16 im Stoßbereich.

### WEGE ZUM AUSFÜHREN DER ERFINDUNG

Ein Schnell-Montage-Hallendach 10 ist in Fig. 1 in einer perspektivischen Übersicht dargestellt, wobei aus Übersichtlichkeitsgründen nur in Fig. 1 nur im rechten oberen Bereich die Dachhaut dargestellt worden ist.

Es ist eine Unterkonstruktion 12 vorhanden, auf der das Schnell-Montage-Hallendach 10 gelagert ist. Diese Unterkonstruktion 12 besteht aus einem als solchem seit langem bekannten Standardgerüst mit Querrahmen, mit Vertikalstielen, Diagonalstäben, Längsriegeln und Belagselementen. Die Unterkonstruktion 12 ist für sich genommen standsicher.

Die Unterkonstruktion 12 ist insgesamt in einer Draufsicht gesehen umlaufend rechteckförmig ausgebildet. Die Unterkonstruktion 12 kann auch nur auf beiden Längsseiten vorhanden sein. Die Querrahmen mit den Vertikalstielen sind in einem vorgegebenen Achsmaß X vorhanden, in welchem Achsmaß X auch die als Fachwerk-Satteldachbinder ausgebildeten Dachbinder 50 des Daches angeordnet sind. Die Dachbinder 50 sind in ihrem Endbereich auf Auflagereinrichtungen 20 gelagert, die ihre Auflagerkraft auf die Vertikalstiele der Unterkonstruktion 12 abgeben.

Die Auflagereinrichtung 20 ist in Fig. 1 mit Detail A bezeichnet und in den Figuren 2a, 3 und 4 näher dargestellt.

Die fachwerkartigen Dachbinder 50 sind aus einzelnen Fachwerkbindereinheiten gemäß Detail B, C, D, E zusammengesetzt, welche Detailpunkte in den Abbildungen gemäß Fig. 6, 7, 8, 9 näher dargestellt sind.

Die einzelnen Dachbinder 50 werden durch Mittel 70, 72 zum seitlichen Abstützen gemäß den Details F beziehungsweise G seitlich abgestützt, welche Detailpunkte F und G in den Figuren 10 beziehungsweise 11 näher dargestellt sind.

Schließlich ist in Fig. 1 noch ein Detail K, nämlich der Binderendbereich, gestrichelt eingerahmt, das in Fig. 12, 13, 14 näher dargestellt ist.

Die in den Figuren 2a, 3 und 4 dargestellte Auf lagereinrichtung 20 besitzt eine erste Auflagereinheit 22.1, eine zweite Auflagereinheit 22.2 und eine dritte Auflagereinheit 22.3, wobei die dritte Auflagereinheit 22.3 auf einem Auflagerbock 30 gelagert ist. Insgesamt erlaubt die Auflagereinrichtung 20 drei Freiheitsgrade bezüglich einer Drehung des anzuschließenden Binders gemäß den Drehpfeilen D1 (Drehachse 24.1), D2 (Drehachse 24.2) und D3 (Drehachse 24.3).

Die erste Auflagereinheit 22.1 wird durch zwei in Richtung der Drehachse 24.1 beabstandet angeordnete Rohrkupplungseinheiten 23 gebildet, die dazu geeignet sind, den Untergurt 52 (siehe Fig. 6 bis 9), der als Rohrhohlprofil ausgebildet ist, aufzunehmen. Die Achse der Drehachse 24.1 entspricht somit der Achse des montierten Untergurts 52 des Fachwerkbinders 50.

Die Rohrkupplungen 23 sind auf der zweiten Auflagereinheit 22.2 gelagert, die als Wippbalkeneinheit 25 ausgebildet ist. Um die Wippbewegung (Drehung um die zweite Drehachse 24.2 gemäß Drehpfeil D2) zu ermöglichen, ist der Wippbalken 25 über eine Bolzenverbindung 27 an die Flansche der dritten Auflagereinheit 22.3 drehbar angeschlossen, wobei die dritte Auflagereinheit 22.3 als nach oben offener U-Profilschuh 28 ausgebildet ist.

Der dritte Freiheitsgrad, nämlich die Drehung um die Drehachse 24.3 gemäß Drehpfeil D3 ist dadurch möglich, dass der Steg des U-Profilschuhs 28 über eine einzige Schraubverbindung mit einer Tragstabeinheit 36 des Auflagerbocks 30 verbunden ist.

Fig. 2a zeigt die Ausrichtung der drei Auflagereinheiten 22.1, 22.2, 22.3 im Endmontagezustand des Binders 50 gemäß der Darstellung in Fig. 1. Die Tragstabeinheit 36 ist in einem Winkel 38 geneigt zur Horizontalen vorhanden, dessen Neigung der Neigung des Untergurts 52 des fertig montierten Fachwerkbinders 50 entspricht. Im dargestellten Ausführungsbeispiel ist auch die Wippbalkeneinheit 25 unter diesem Winkel 38 im Endzustand angeordnet, was nicht zwingend sein muss. Es können auch unterschiedliche Winkelstellungen eingenommen werden.

An dem jeweiligen Endbereich der Tragstabeinheit 36 ist jeweils eine vertikal angeordnete Tragstabeinheit 39 angeschlossen, die die Auflagerkräfte an die Unterkonstruktion 12 abgibt, wobei der Abstand der vertikalen Tragstabeinheit 39 dem Abstand der Vertikalstiele des als Unterkonstruktion 12 ausgebildeten Systemgerüsts entspricht.

In einer bevorzugten nicht dargestellten Ausführungsform ist die Tragstabeinheit als Teleskopstab ausgebildet, so dass die vertikalen Tragstabeinheiten auf unterschiedlich breite Gerüste gestellt werden können.

In Fig. 4 ist gestrichelt die Montage beziehungsweise der Anschluss des Binders 50 während des Montagevorgangs schematisch dargestellt. Auf den Montagevorgang wird weiter unten eingegangen.

In Fig. 2b ist eine weitere Ausführungsvariante einer Auflagereinrichtung 20.1, die auf einem Auflagerbock 30.1 gelagert ist, dargestellt. Gleiche Bauteile tragen dasselbe Bezugszeichen und werden nicht nochmals erläutert. Der wesentliche Unterschied zu der oben beschriebenen Auflagereinrichtung 20 besteht darin, dass einerseits die Tragstabeinheit 36 im Wesentlichen parallel, d.h. horizontal zur Unterkonstruktion 12 angeordnet ist und gleichzeitig die Flansche des U-Profilschuhs 28 (dritte Auflagereinheit 22.3) vergrößert gegenüber dem Ausführungsbeispiel gemäß Fig. 2a ausgebildet sind, damit ein relativ großer Drehbereich D2 der zweiten Drehachse 24.2 für den Wippbalken 25 zur Verfügung gestellt werden kann.

Fig. 5a zeigt die Möglichkeit der Ausbildung des Fachwerkbinders 50 als Satteldachbinder mit der Auflagerung auf den oben beschriebenen Auflagereinrichtungen 20. Bedingt durch die oben beschriebenen Drehfreiheitsgrade der Auflagereinrichtungen 20 können auch unterschiedliche Höhenniveaus der Unterkonstruktion 12 im rechten und linken Auflagerbereich problemlos ausgeglichen werden.

Fig. 5b zeigt den Einsatz eines Fachwerkdachbinders 59 im Rahmen eines Pultdaches, wobei planmäßig zwischen der linken und rechten Unterkonstruktion 12 eine Höhendifferenz vorhanden ist.

Wie bereits zu Fig. 1 ausgeführt, besteht der Fachwerkbinder 50 aus Fachwerkbindereinheiten 50.1, 50.2, 50.3, 50.4, die in den Figuren 6 bis 9 dargestellt sind, wobei die einzelnen Fachwerkbindereinheiten ineinandersteckbar ausgebildet sind. Die Fachwerkbindereinheit 50.1, die im Endbereich des Binders eingesetzt ist, ist in Fig. 6 dargestellt. Die Bindereinheit 50.1 weist einen Obergurt 54 und einen parallel dazu verlaufenden Untergurt 52 auf. Im linken Endbereich ist der Obergurt konvex nach unten verlaufend und anschließend gerade verlaufend bis zum Untergurt 52 vorhanden. Der Obergurt 54 ist als Kederschienenprofil 53 ausgebildet, das auf beiden Seiten eine Kederöffnung 55 zum Einziehen eines Keders einer Kederplane aufweist. Im Inneren weist das Kederschienenprofil 53 eine Viereckausnehmung 82 auf.

Der Untergurt 52 ist, wie bereits erwähnt, als Rohrprofil ausgebildet.

Zwischen Obergurt 54 und Untergurt 52 sind abwechselnd Pfosten 56 und steigende und fallende Diagonalen 58 angeordnet. Sowohl die Pfosten 56 als auch die Diagonalen 58 sind als Rohrprofile ausgebildet. Sie können auch als Quadrat- oder Rechteckrohrprofile ausgebildet sein.

Im oberen Drittelspunkt sind an den Pfosten 56 zu beiden Seiten in der Ebene des Binders 50 Vorsprungeinheiten 40 angeschweißt, die ebenfalls einen Rohrhohlprofilquerschnitt ausbilden, wobei in Fig. 6 der Abstand zum Untergurt 52 mit dem Maß A eingetragen ist.

Fig. 7 zeigt eine Fachwerkbindereinheit 50.2, die im Normalfeld des Binders 50 eingesetzt wird und ein Fachwerkfeld mit einem Pfosten 56 und jeweils einer steigenden und fallenden Diagonalen 58 besitzt. Gleiche Bauteile tragen das gleiche Bezugszeichen und werden nicht nochmals erläutert.

Die Fachwerkbindereinheit 50.3 gemäß Fig. 8 unterscheidet sich von der Fachwerkbindereinheit 50.2 gemäß Fig. 7 dadurch, dass hier zwei Fachwerkfeldeinheiten hintereinander angeordnet sind.

Schließlich ist in Fig. 9 noch eine Fachwerkbindereinheit 50.4 dargestellt, die im Firstpunkt des Satteldachs eingesetzt wird, d.h. die den Anschluss jeweils nach rechts und links geneigter Fachwerkbindereinheiten 50.1, 50.2 oder 50.3 erlaubt und deren Obergurt 54 am Untergurt 52 im Sattelpunkt gekrümmt ausgebildet ist.

Zum Anschluss der Fachwerkbindereinheit 50.1 an die Fachwerkbindereinheit 50.2 oder 50.3 besitzen die beiden letztgenannten in dem Obergurt 54 beziehungsweise dem Untergurt 52 befestigte Rohrverbinder 46 beziehungsweise 48, auf denen der entsprechende Untergurt 52 beziehungsweise Obergurt 54 der Fachwerkbindereinheit 50.1 aufgesteckt wird. Der obere Rohrverbinder 46 ist hierbei als Viereckhohlprofil und der untere Rohrverbinder 48 als Rundrohrhohlprofil ausgebildet. Die Außenkonturabmessungen der Rohrverbinder 46, 48 sind geringfügig kleiner ausgebildet als die Innenkonturabmessungen des Ober- beziehungsweise Untergurtes 54, 52. Die Vorsprungslänge L1 des unteren Rohrverbinders 48 ist gegenüber der Vorsprungslänge L2 des oberen Rohrverbinders 46 kleiner ausgebildet, was die Montage beim Zusammenbau der Bindereinheiten erleichtert. Der Unterschied der Längen L1 und L2 ist in den Figuren 7, 8 und 9 mit U bezeichnet.

Die Fachwerkbindereinheit 50.4 weist auf ihren beiden Anschlussseiten entsprechende Rohrverbinder 46, 48 auf.

Die Figuren 10 und 11 zeigen Mittel zum seitlichen Abstützen des Binders 50. Gemäß Fig. 10 kann ein Fachwerkstab 72 eingesetzt werden, der aus einem Obergurt 74 und einem beabstandet parallel zum Obergurt verlaufenden Untergurt 76 besteht, wobei beide Gurte als Rohrprofileinheiten ausgebildet und in einem Abstand A angeordnet sind, der dem Abstand der Vorsprungeinheiten 40 zum Untergurt 52 des Binders 50 entspricht. In beiden Endbereichen des Untergurts 76 sind Einrasteinheiten 60 und in beiden Endbereichen des Obergurts 74 sind Einhängeeinheiten 62 vorhanden, die in den Vorsprungeinheiten 40 beziehungsweise dem Untergurt 52 des Binders 50 eingerastet/eingehängt werden können, wobei die Einrastöffnung 64 der Einrasteinheit 60 des Untergurts 76 eine federnd gelagerte Sperrklinke 66, die das in der Klaue 68 angeordnete Rohrprofil sichert, aufweist. Zwischen Obergurt 74 und Untergurt 76 sind wiederum als Rohrprofileinheiten ausgebildete Pfosten 79 beziehungsweise steigende und fallende Diagonalen 78 angeordnet. Das Systemlängenmaß der Anschlusspunkte der Einrasteinheiten 60 beziehungsweise 62 ist in Fig. 10 mit X angegeben und entspricht dem Systemmaß X gemäß Fig. 1, nämlich dem seitlichen Abstand der Binder untereinander. Dadurch, dass lediglich am Untergurt 76 beidseitig Einrasteinheiten 60 mit Sperrklinken 66 vorhanden sind, ist eine einfache Montage mit zwei Personen möglich.

Eine weitere Ausführungsform einer seitlichen Abstützung ist in Fig. 11 dargestellt. Dort wird ein einfacher Rohrprofilstab 70 eingesetzt, an dessen beiden Endbereichen jeweils die beschriebene Einrasteinheit 60 angeordnet ist. Die Einrasteinheit 60 ist als solche aus dem Fahrgerüstbereich bekannt und in der EP 0 348 885 B1 beschrieben.

In Fig. 7 ist schematisch mittels Rechtecken dargestellt, wie die Einrasteinheiten 60 beziehungsweise die Einhängeeinheit 62 an dem Binder 50 angreifen. Der Abstand A ist dabei so bemessen, dass zwischen den Vorsprungeinheiten 40 und dem Obergurt 54 genügend Platz verbleibt, um zwei Einrasteinheiten 60 horizontal übereinander anzuschließen.

Die Länge der Vorsprungeinheit 40 ist so bemessen, dass eine Einhängeeinheit 62 problemlos eingehängt werden kann und außenseitig zusätzlich ein Sicherungselement 67 gegen Abrutschen der Einhängeeinheit 62 vorhanden ist.

Die manuelle Montage der Gesamtkonstruktion kann wie nachfolgend beispielhaft beschrieben wie folgt umgesetzt werden. Zunächst wird die Unterkonstruktion 12, bestehend aus einem bekannten Systemgerüst, manuell erstellt. Dann werden auf dem Boden die Fachwerkbinder 50 aus den Fachwerkbindereinheiten 50.1, 50.2, 50.3, 50.4 - je nach Spannweite - zusammengesetzt. Die Auflagereinrichtungen 20 werden auf den Vertikalstielen der Unterkonstruktion 12 montiert. Ein am Boden vorgefertigter Dachbinder 50 wird auf die obere Ebene der Unterkonstruktion 12 angehoben und dort derart abgelegt, dass die Binderebene im Wesentlichen horizontal angeordnet ist, wobei die Endbereiche des Binders 50 in unmittelbarer Nähe der Auflagereinrichtungen 20 angeordnet sind und gegebenenfalls - je nach Spannweite und Dachneigung - in der Mitte des flach angeordneten Binders 50 ein mobiles Fahrgerüst als zeitweilige Unterstützungskonstruktion angeordnet ist. Aufgrund der drei Drehfreiheitsgrade jeder Auflagereinrichtung 20 kann diese so ausgerichtet werden, dass der Untergurt 52 des Binders 50 problemlos in die Rohrkupplungseinheiten 23 der ersten Auflagereinheit 22.1 eingelegt und provisorisch geschlossen werden können, so dass eine Drehung des Untergurts 52 des Binders 50 in den Rohrkupplungseinheiten 23 möglich ist. Danach richtet jeweils ein Monteur, der sich im Bereich der Auflagereinrichtung 20 befindet - gegebenenfalls ein dritter Monteur, der sich beispielsweise auf dem mobilen Fahrgerüst in der Mitte befindet - den Binder 50 in seine vertikale Lage auf (Drehung D1), wobei sich die zweite Auflagereinheit 22.2 und die dritte Auflagereinheit 22.3 entsprechend um ihre Drehachse 24.2 und 24.3 drehen, so dass im Endzustand der Binder 50 mit vertikal angeordneter Ebene vorhanden ist. In diesem Zustand werden die Rohrkupplungseinheiten 23 fest angezogen, so dass der Binder 50 in dieser Lage gehalten ist. Derselbe Montagevorgang vollzieht sich an dem in dem Rastermaß X benachbart angeordneten Dachbinder 50. Sobald zwei Dachbinder 50 entsprechend montiert sind, können die Mittel zum seitlichen Abstützen eingezogen werden. Dies sind zum einen die Fachwerkstäbe 72, die mit ihren Anschlüssen (60, 62) an die Vorsprungeinheiten 40 der Pfosten 56 und dem Untergurt 52 angeschlossen werden. Darüber hinaus werden in dem genannten Feld zwischen zwei Dachbindern 50 Stäbe 70 im Bereich zwischen den Vorsprungeinheiten 40 und dem Obergurt 54 eines Dachbinders 50 an den Pfosten 56 über die Einrasteinheit angeschlossen, die diagonal verlaufen. Sobald ein dritter Dachbinder 50 montiert ist, wird dieser über senkrecht zu dessen Ebene verlaufende Stäbe 70 über an den Vorsprungeinheiten 40 und/oder dem Untergurt 52 angeschlossenen Stäben seitlich gesichert.

Insgesamt entsteht somit Schritt für Schritt ein stabiles räumliches Hallendach 10, allein aufgrund einer einfachen und problemlosen manuellen Montage durch zwei, maximal drei Monteure.

Wie bereits anlässlich der Figur 1 beschrieben, ist das Schnell-Montage-Hallendach 10 in dem dargestellten Ausführungsbeispiel als sogenanntes Kederdach ausgebildet, d.h. dass zwischen den Obergurten 54 der Binder 50 jeweils eine Kederplane 42 mit entsprechenden Randkedern in die Öffnungen 55 des Kederschienenprofils 53 eingezogen ist, um das Innere des von der Konstruktion umgebenen Gegenstandes gegen Witterungseinflüsse zu sichern.

Aufgrund des erfindungsgemäßen Hallendachs ergeben sich besonders vorteilhafte Ausführungsvarianten der Führungen der Kederplane 42 zwischen den einzelnen Bindern 50 und der daran anschließenden unterseitigen Wandkonstruktion.

Eine erste Ausführungsvariante der Führung der Kederplane 42 beziehungsweise der an der Wandkonstruktion der Unterkonstruktion 12 angeordneten Kederplane 44 ist in den Figuren 12 bis 14 schematisch dargestellt.

Die von unten, d.h. von der Wandkonstruktion, kommende Kederplane 44, die im Wandbereich zwischen den Kederschienenprofilen 57 nach oben geführt wird, wird weiter nach oben geführt in den Endbereich zwischen den Dachbindern 50, welche in ihrem Innenbereich eine zweite, vom Untergurt 52 des Binders 50 nach oben beabstandete zweite Stabumlenkeinheit 34 aufweisen, die senkrecht von Binderebene zu Binderebene verläuft und um die die Plane 44 oberseitig herumgeführt wird. Gleichzeitig wird die vom Obergurt 54 des Fachwerkbinders 50 kommende Kederplane 42 im Endbereich nach unten zum Untergurt 52 geführt und über eine erste Stabumlenkeinheit 32 unterseitig wieder nach oben in den inneren Bereich zwischen zwei Fachwerkbindern 50 umgelenkt und weiterhin über die zweite Stabumlenkeinheit 34 oberseitig herumgeführt, so dass sie oberseitig auf der Kederplane 44, die von der Wandkonstruktion kommt, aufliegt. In diesem Zustand wird eine Klemmeinrichtung 80 auf die zweite Stabumlenkeinheit 34 mit aufeinanderliegender Kederplane 44 und 42 aufgedrückt, die die Planen 44, 42 an der zweiten Stabumlenkeinheit 34 klemmend fixiert.

Die Klemmeinrichtung 80 ist gemäß dem Ausführungsbeispiel nach Fig. 13 als Einrichtung mit teilkreisförmigem, sich elastisch aufweitendem Querschnitt entsprechend dem Rohrdurchmesser der zweiten Stabumlenkeinheit 34 aufsteckbar ausgebildet und kann manuell aufgesteckt beziehungsweise wieder abgezogen werden.

In dem genannten Ausführungsbeispiel gemäß Fig. 12 bis 14 bildet die zweite Stabumlenkeinheit 34 den Obergurt der als Fachwerkstab 72 ausgebildeten Mittel zum seitlichen Abstützen der Dachbinder.

Eine andere alternative Ausgestaltung des Verlaufs der Kederplane, die vom Dach bis zur Wand einstückig ausgebildet ist, ist in Fig. 15 dargestellt. Die Kederplane 42 wird gleichwohl über die erste Stabumlenkeinheit 32 umgelenkt, jedoch ist die zweite Stabumlenkeinheit 34 im Wesentlichen auf dem Niveau des Untergurtes 52 des Binders 50 angeordnet. Die Plane 42 wird oberseitig um die zweite Stabumlenkeinheit 34 umgelenkt in Richtung auf die Kederschienenprofileinheit 57 der Wandkonstruktion und in dieser eingefädelt und weiter nach unten geführt. Dieses Ausführungsbeispiel bezieht sich auf eine einstückige Ausbildung der Kederplane 42 im Binderbereich und der Kederplane 44 im Wandbereich.

Wie in den bisherigen Figuren dargestellt, kann die erste Stabumlenkeinheit 32 und die zweite Stabumlenkeinheit 34 Bestandteil der Mittel zum seitlichen Abstützen der Dachbinder 50 sein, wodurch diese Bauteile eine Doppelfunktion erfüllen, nämlich einerseits Abstützwirkung der Dachbindergurte und andererseits Umlenkfunktion der Kederplanen.

Schließlich ist in Fig. 16 ein weiteres Ausführungsbeispiel der Kederplanenführung eines Binders 50 mit Anschluss an eine darunter liegende Wandkonstruktion einer Unterkonstruktion 12 dargestellt. Dabei ist es so, dass an der Unterkonstruktion 12 ein Kederschienenprofil 57 angeordnet ist, das praktisch im Endbereich des Kederschienenprofils 53 des Obergurts 54, das im Endbereich bis zum Untergurt 52 geführt ist, direkt anschließt, wodurch eine direkte Hindurchführung der Kederplane vom Obergurt zum Kederschienenprofil 57 der Wandkonstruktion möglich ist.

In den Figuren 17a und b ist schematisch der Stoß der Kederplane 42 mit der Kederplane 44 dargestellt. Die von oben kommende Kederplane 42 weist einen überhängenden Lappen 43 auf, an dem Klettverschlussteile 45 angeordnet sind. Die von unten kommende Kederplane 44 weist in ihrem Endbereich ebenfalls Klettverschlussteile auf, so dass bei überlappenden Planen eine sichere Stoßverbindung gewährleistet ist.

Eine weitere, nicht dargestellte Ausführungsvariante einer erfindungsgemäßen Auflagereinrichtung zeichnet sich dadurch aus, dass diese lediglich einen Freiheitsgrad einer Drehung ermöglicht, nämlich eine Drehachse zur Verfügung stellt, die parallel oder direkt in der Achse des Untergurts des Fachwerkbinders angeordnet ist. Dies ist besonders vorteilhaft und konstruktiv einfach umsetzbar für Dachbinderkonstruktionen, die aus einem gerade verlaufenden Dachbinder bestehen, der auf einer höhenmäßig gleich hohen Unterkonstruktion gelagert ist.

Die dargestellten Ausführungsbeispiele, insbesondere für die Auflagereinrichtungen, stellen Ausführungsvarianten dar. Es ist für den Fachmann problemlos möglich, weitere Auflagereinrichtungen konstruktiv umzusetzen, die einen drehbaren Anschluss eines Dachbinders um insgesamt drei Drehachsen-Freiheitsgrade ermöglichen.

## Patentansprüche

1. Schnell-Montage-Hallendach (10) mit über Auflagereinrichtungen (20) auf einer Unterkonstruktion (12) gelagerten Dachbindern (50) mit einer Binderebene und einer Binderlängsrichtung und einer an die Binder (50) angeschlossenen Dachhaut (42),
**dadurch gekennzeichnet, dass** die Auflagereinrichtung (20) so ausgebildet ist, dass zumindest während der Montage eines Binders drei Rotationsfreiheitsgrade (D1, D2, D3) des Binders gegenüben der Auflagereinheit möglich sind.

2. Hallendach (10) nach Anspruch 1,
**dadurch gekennzeichnet, dass**
- die Auflagereinrichtung (20) folgende Auflagereinheiten aufweist:
- eine erste Auflagereinheit (22.1), die direkt an den Dachbinder (50) angeschlossen ist und die während der Montage eine Drehung des Dachbinders (50) um eine erste Achse (24.1) erlaubt, die parallel zur Längsrichtung des Binders (50) angeordnet ist,
- eine zweite Auflagereinheit (22.2), auf der die erste Auflagereinheit (22.1) gelagert ist, derart, dass die zweite Auflagereinheit (22.2) um eine zweite Drehachse (24.2) drehbar ist, die senkrecht zur Binderebene verläuft, und
- eine dritte Auflagereinheit (22.3), auf der die zweite Auflagereinheit (22.2) gelagert ist, derart, dass die dritte Auflagereinheit (22.3) um eine Drehachse (24.3) drehbar ist, die parallel, insbesondere in der Binderebene, und senkrecht zur zweiten Drehachse (24.2) angeordnet ist, und die auf der Unterkonstruktion (12) direkt oder indirekt gelagert ist.

3. Hallendach nach Anspruch 2,
**dadurch gekennzeichnet, dass**
- die dritte Drehachse (24.3) die zweite Drehachse (24.2) schneidet.

4. Hallendach nach Anspruch 2 und/oder 3,
**dadurch gekennzeichnet, dass**
- die dritte Drehachse (24.3) die erste Drehachse (24.1) schneidet.

5. Hallendach nach einem oder mehreren der Ansprüche 2 bis 4,
**dadurch gekennzeichnet, dass**
- die erste Drehachse (24.1) in der Binderebene angeordnet ist.

6. Hallendach nach einem oder mehreren der vorstehenden Ansprüche,
**dadurch gekennzeichnet, dass**
- die Längsrichtung des Dachbinders (50) zumindest in einem Binderbereich, insbesondere Binderhälfte, geneigt zur Horizontalen ausgebildet ist.

7. Hallendach nach einem oder mehreren der vorstehenden Ansprüche mit einem als Fachwerkbinder mit Obergurt (54), Untergurt (52), Diagonalen (58) und Pfosten (56) ausgebildeten Dachbinder (50),
**dadurch gekennzeichnet, dass**
- der Untergurt (52) als Rundrohrprofil ausgebildet ist und die erste Auflagereinheit (22.1) durch zumindest eine, insbesondere zwei, in Richtung der ersten Drehachse (24.1) beabstandet auf der zweiten Auflagereinheit (22.2) angeordneten Rohrkupplungseinheit/en (23) ausgebildet ist, die den Untergurt (52) des Binders (50) umfasst/umfassen.

8. Hallendach nach einem oder mehreren der vorstehenden Ansprüche,
**dadurch gekennzeichnet, dass**
- die zweite Auflagereinheit (22.2) als Wippbalkeneinheit (25) ausgebildet ist, die über eine Schraub- oder Bolzenverbindung (27) als zweite Drehachse (24.2) drehbar an der dritten Auflagereinheit (22.3) gelagert ist.

9. Hallendach nach einem oder mehreren der vorstehenden Ansprüche,
**dadurch gekennzeichnet, dass**
- die dritte Auflagereinheit (22.3) als nach oben offener U-Profilschuh (28) ausgebildet ist, wobei die zweite Drehachse (24.2) als in den Flanschen des U-Profilschuhs (28) gelagerte Schraube oder Bolzen ausgebildet ist.

10. Hallendach nach Anspruch 9,
**dadurch gekennzeichnet, dass**
- der Steg des U-Profilschuhs (28) über eine Schraub- oder Bolzenverbindung (29) an der Unterkonstruktion direkt oder indirekt angeschlossen ist, wobei diese Schraub- oder Bolzenverbindung (29) die dritte Drehachse (24.3) bildet.

11. Hallendach nach einem oder mehreren der vorstehenden Ansprüche,
**dadurch gekennzeichnet, dass**
- die dritte Auflagereinheit (22.3) auf einem auf der Unterkonstruktion (12) angeordneten Lagerbock (30, 30.1) drehbar gelagert ist.

12. Hallendach nach Anspruch 11,
**dadurch gekennzeichnet, dass**
- der Lagerbock (30) eine Tragstabeinheit (36) aufweist, deren Längsachse geneigt zur Horizontalen ausgebildet ist.

13. Hallendach nach Anspruch 12,
**dadurch gekennzeichnet, dass** die Tragstabeinheit als teleskopierbarer Stab ausgebildet ist.

14. Hallendach nach einem oder mehreren der vorstehenden Ansprüche, wobei die Dachbinder (50) als Fachwerkbinder mit Obergurt (54), Untergurt (52), Diagonalen (58) und Pfosten (56) ausgebildet sind und als Stabeinheiten ausgebildete Mittel (70; 72) zum seitlichen Abstützen der Binder (50) vorhanden sind,
**dadurch gekennzeichnet, dass**
- die Mittel (70; 72) zum seitlichen Abstützen der Dachbinder (50) in ihrem Endbereich zum Anschluss an die Binder (50) eine Einrasteinheit (60) mit einer Klaue (68) mit einer Einrastöffnung (64) und einer gefederten Sperrklinke (66) zum lösbaren Anschluss an den Binder (50) beziehungsweise dessen Bauteile aufweisen.

15. Hallendach nach Anspruch 14,
**dadurch gekennzeichnet, dass**
- die Mittel (72) zum seitlichen Abstützen der Binder (50) als Fachwerkstab ausgebildet sind und zumindest an dessen Untergurt (76) und/oder Obergurt (74) im beidseitigen Endbereich jeweils eine Einrasteinheit (60) vorhanden ist oder falls nur eine Einrasteinheit (60) an einem Gurt vorhanden ist, an dem entsprechenden Oberbeziehungsweise Untergurt (74, 76) eine Einhängeeinheit (62) vorhanden ist.

16. Hallendach nach Anspruch 14 und/oder 15,
**dadurch gekennzeichnet, dass**
- an den Pfosten (56) der Binder (50) beabstandet zum Obergurt (54) Vorsprungeinheiten (40) zum Anschluss der Einrasteinheiten (60) beziehungsweise Einhängeeinheiten (62) der Mittel (70; 72) zum seitlichen Abstützen angeschlossen sind.

17. Hallendach nach Anspruch 16,
**dadurch gekennzeichnet, dass** der Abstand der Vorsprungeinheiten (40) zum Obergurt (54) so groß ist, dass zwei Einrasteinheiten (60) übereinander an den Pfosten (56) des Binders (50) angeschlossen werden können.

18. Hallendach nach einem oder mehreren der vorstehenden Ansprüche, wobei der Binder als Fachbinder und der Obergurt (54) als Kederschienenprofil (53) mit beidseitig vorhandenen Kederöffnungen (55) zum Einführen eines Keders einer Kederplane (42) ausgebildet ist,
**dadurch gekennzeichnet, dass**
- im Endbereich des Binders (50) das Kederschienenprofil (53) vom Obergurt (54), insbesondere teilweise konvex gekrümmt, bis zum Untergurt (52) des Binders (50) geführt ist.

19. Hallendach nach Anspruch 18,
**dadurch gekennzeichnet, dass**
- im Bereich des auf dem Niveau des Untergurts (52) endenden Kederschienenprofils (53) ein von der Unterkonstruktion (12) kommendes Kederschienenprofil (57) endet, so dass die Kederplane (42, 44) direkt vom Binderbereich in den Wandbereich oder umgekehrt geführt werden kann.

20. Hallendach nach Anspruch 19,
**dadurch gekennzeichnet, dass** die Kederplane im oberen Wandbereich gestoßen ist mit einer von oben kommenden Kederplane (42) mit einem überhängenden Lappen (43) und einer von unten kommenden Kederplane (44), wobei im Überlappungsbereich Verschlusseinheiten insbesondere Klettverschlusseinheiten (45) angeordnet sind.

21. Hallendach nach Anspruch 18,
**dadurch gekennzeichnet, dass**
- im Endbereich des Kederschienenprofils (53) des Binders (50) eine quer zur Binderebene angeordnete, zum benachbarten Binder verlaufende erste Stabumlenkeinheit (32) angeschlossen ist,
- im inneren Endbereich des Binders (50) eine quer zur Binderebene angeordnete und zum benachbarten Binder verlaufende zweite Stabumlenkeinheit (34) angeschlossen ist,
- der Wandbereich der Unterkonstruktion (12) ebenfalls ein Kederschienenprofil (57) aufweist, das in demselben Achsmaß (X) wie das Kederschienenprofil (53) des Binders (50) angeordnet ist,
- die in den Kederschienenprofilen (57) des Wandbereiches ankommende Kederplane (44) weiter nach oben in den Bereich zwischen zwei Binder (50) um die zweite Stabumlenkeinheit (34) oberseits herum und wieder nach unten geführt ist,
- die im Binderbereich in den Kederschienenprofilen (53) des Binders (50) geführte Kederplane (42) um die erste Stabumlenkeinheit (32) unterseitig herum, um die zweite Stabumlenkeinheit (34) oberseitig herum und anschließend nach unten geführt ist und
- an der zweiten Stabumlenkeinheit (34) Klemmeinheiten (80) zum klemmenden Fixieren der Kederplanen (42, 44) vorhanden sind.

22. Hallendach nach Anspruch 21,
**dadurch gekennzeichnet, dass**
- die zweite Stabumlenkeinheit (34) nach oben beabstandet zum Untergurt (52) oder auf der Höhe des Untergurtes (52) angeordnet ist.

23. Hallendach nach Anspruch 21 und/oder 22,
**dadurch gekennzeichnet, dass**
- die erste und zweite Stabumlenkeinheit (32, 34) gleichzeitig als Mittel zum seitlichen Abstützen des Binders (50) ausgebildet sind.

24. Hallendach nach einem oder mehreren der Ansprüche 21 bis 23,
**dadurch gekennzeichnet, dass**
- die erste und/oder zweite Stabumlenkeinheit (32, 34) gegenüber einer glatten Staboberfläche eine Oberfläche mit erhöhter Rauhigkeit aufweist.

25. Hallendach nach einem oder mehreren der Ansprüche 21 bis 24,
**dadurch gekennzeichnet, dass**
- die zweite Stabumlenkeinheit (34) als Rohrprofileinheit ausgebildet ist und die Klemmeinheit (80) einen elastisch aufweitbaren entsprechenden Teilkreisquerschnitt besitzt zum klemmenden Aufstecken auf die zweite Stabumlenkeinheit (34) bei herumgeführten Kederplanen (42, 44).

26. Hallendach nach einem oder mehreren der vorstehenden Ansprüche, wobei die Fachwerkbinder aus einzelnen Fachwerkbindereinheiten (50.1 bis 50.4) bestehen und die Verbindung benachbarter Einheiten über im Obergurt (54) beziehungsweise Untergurt (52) angeschlossene Rohrverbinder (46, 48) erfolgt, auf die jeweils der Obergurt (54) beziehungsweise Untergurt (52) der benachbarten Einheit aufgesteckt und angeschlossen wird,
**dadurch gekennzeichnet, dass**
- die auskragende Länge (L2) des Rohrverbinders (48) für den Untergurt (52) größer ist als die auskragende Länge (L1) des Rohrverbinders (46) für den Obergurt (54) oder umgekehrt.

## Claims

1. Quick erecting shed roof (10) with roof trusses (50) mounted by means of bearing devices (20) on a substructure (12), with a truss plane and a truss longitudinal direction and a roof skin (42) connected to the trusses (50), **characterized in that** the bearing device (20) is designed in such a way that, at least during the assembly of a truss, three degrees of rotational freedom (D1, D2, D3) of the truss with respect to the bearing unit are possible.

2. Shed roof (10) according to Claim 1, **characterized in that**
- the bearing device (20) has the following bearing units:
- a first bearing unit (22.1), which is connected directly to the roof truss (50) and during assembly allows a rotation of the roof truss (50) about a first axis (24.1), which is arranged parallel to the longitudinal direction of the truss (50),
- a second bearing unit (22.2), on which the first bearing unit (22.1) is mounted in such a way that the second bearing unit (22.2) is rotatable about a second axis of rotation (24.2) which extends perpendicular to the truss plane, and
- a third bearing unit (22.3), on which the second bearing unit (22.2) is mounted in such a way that the third bearing unit (22.3) is rotatable about an axis of rotation (24.3) which is arranged parallel, in particular in the truss plane, and perpendicular to the second axis of rotation (24.2), and which is mounted directly or indirectly on the substructure (12).

3. Shed roof according to Claim 2, **characterized in that**
- the third axis of rotation (24.3) intersects the second axis of rotation (24.2).

4. Shed roof according to Claim 2 and/or 3,
**characterized in that**
- the third axis of rotation (24.3) intersects the first axis of rotation (24.1).

5. Shed roof according to one or more of Claims 2 to 4, **characterized in that**
- the first axis of rotation (24.1) is arranged in the truss plane.

6. Shed roof according to one or more of the preceding claims, **characterized in that**
- the longitudinal direction of the roof truss (50) is formed such that it is inclined with respect to the horizontal, at least in one region of the truss, in particular half of the truss.

7. Shed roof according to one or more of the preceding claims, with a roof truss (50) formed as a lattice truss with a top chord (54), a bottom chord (52), diagonal struts (58) and vertical struts (56), **characterized in that**
- the bottom chord (52) is formed as a round-tube section and the first bearing unit (22.1) is formed by at least one, in particular two, tube coupling unit(s) (23) which is/are arranged on the second bearing unit (22.2), spaced apart in the direction of the first axis of rotation (24.1), and enclose(s) the bottom chord (52) of the truss (50).

8. Shed roof according to one or more of the preceding claims, **characterized in that**
- the second bearing unit (22.2) is formed as a rocking beam unit (25), which is mounted rotatably on the third bearing unit (22.3) by means of a screw or bolt connection (27) as the second axis of rotation (24.2).

9. Shed roof according to one or more of the preceding claims, **characterized in that**
- the third bearing unit (22.3) is formed as an upwardly open U-section shoe (28), the second axis of rotation (24.2) being formed as a screw or bolt mounted in the flanges of the U-section shoe (28).

10. Shed roof according to Claim 9, **characterized in that**
- the web of the U-section shoe (28) is connected directly or indirectly to the substructure by means of a screw or bolt connection (29), this screw or bolt connection (29) forming the third axis of rotation (24.3).

11. Shed roof according to one or more of the preceding claims, **characterized in that**
- the third bearing unit (22.3) is rotatably mounted on a bearing block (30, 30.1) arranged on the substructure (12).

12. Shed roof according to Claim 11, **characterized in that**
- the bearing block (30) has a load-bearing bar unit (36), the longitudinal axis of which is formed such that it is inclined with respect to the horizontal.

13. Shed roof according to Claim 12, **characterized in that** the load-bearing bar unit is formed as a telescopic bar.

14. Shed roof according to one or more of the preceding claims, the roof trusses (50) being formed as lattice trusses with a top chord (54), a bottom chord (52), diagonal struts (58) and vertical struts (56), and means (70; 72) for laterally supporting the trusses (50), formed as bar units, being present, **characterized in that**
- the means (70; 22) for laterally supporting the roof trusses (50) have in their end region, for connection to the trusses (50), an engaging unit (60) with a claw (68) with an engaging opening (64) and a sprung catch (66) for the releasable connection to the truss (50) or components thereof.

15. Shed roof according to Claim 14, **characterized in that**
- the means (72) for laterally supporting the trusses (50) are formed as a lattice bar, and an engaging unit (60) is respectively present on both sides of at least its bottom chord (76) and/or top chord (74) in the end region or, if only one engaging unit (60) is present on one chord, a suspending unit (62) is present on the corresponding top chord (74) or bottom chord (76).

16. Shed roof according to Claim 14 and/or 15, **characterized in that**
- projecting units (40) are connected to the vertical struts (56) of the trusses (50), at a distance from the top chord (54), for the connection of the engaging units (60) or suspending units (62) of the means (70; 72) for lateral support.

17. Shed roof according to Claim 16, **characterized in that** the distance of the projecting units (40) from the top chord (54) is great enough that two engaging units (60) can be connected one above the other to the vertical struts (56) of the truss (50).

18. Shed roof according to one or more of the preceding claims, the truss being formed as a lattice truss and the top chord (54) being formed as a weatherstrip rail section (53) with weatherstrip openings (55) present on both sides for the insertion of a weatherstrip of a weatherstrip tarpaulin (42), **characterized in that**
- in the end region of the truss (50), the weatherstrip rail section (53) is made to extend from the top chord (54) to the bottom chord (52) of the truss (50), in particular in a partly convexly curved manner.

19. Shed roof according to Claim 18, **characterized in that**
- a weatherstrip rail section (57) coming from the substructure (12) ends in the region of the weatherstrip rail section (53) ending at the level of the bottom chord (52), so that the weatherstrip tarpaulin (42, 44) can be guided directly from the truss region into the wall region, or vice versa.

20. Shed roof according to Claim 19, **characterized in that** the weatherstrip tarpaulin is joined in the upper wall region with a weatherstrip tarpaulin (42) coming from above, with an overhanging flap (43), and a weatherstrip tarpaulin (44) coming from below, fastening units, in particular Velcro fastening units (45), being arranged in the overlapping region.

21. Shed roof according to Claim 18, **characterized in that**
- a first bar deflecting unit (32), arranged transversely in relation to the truss plane and extending to the neighbouring truss, is connected in the end region of the weatherstrip rail section (53) of the truss (50),
- a second bar deflecting unit (34), arranged transversely in relation to the truss plane and extending to the neighbouring truss, is connected in the inner end region of the truss (50),
- the wall region of the substructure (12) likewise has a weatherstrip rail section (57), which is arranged in the same axial spacing (X) as the weatherstrip rail section (53) of the truss (50),
- the weatherstrip tarpaulin (44) incoming in the weatherstrip rail sections (57) of the wall region is guided further upwards into the region between two trusses (50) around the second deflecting unit (34) at the top and down again,
- the weatherstrip tarpaulin (42) guided in the truss region in the weatherstrip rail sections (53) of the truss (50) is guided around the first bar deflecting unit (32) at the bottom, around the second bar deflecting unit (34) at the top, and subsequently downwards and
- clamping units (80) are present at the second bar deflecting unit (34) for the clamping fixing of the weatherstrip tarpaulins (42, 44).

22. Shed roof according to Claim 21, **characterized in that**
- the second bar deflecting unit (34) is arranged at a distance in the upward direction from the bottom chord (52) or level with the bottom chord (52).

23. Shed roof according to Claim 21 and/or 22, **characterized in that**
- the first and second bar deflecting units (32, 34) are formed at the same time as means for laterally supporting the truss (50).

24. Shed roof according to one or more of Claims 21 to 23, **characterized in that**
- the first and/or second bar deflecting unit (32, 34) has in comparison with a smooth bar surface a surface with increased roughness.

25. Shed roof according to one or more of Claims 21 to 24, **characterized in that**
- the second bar deflecting unit (34) is formed as a tubular-section unit and the clamping unit (80) has a flexibly expandable, corresponding part-circle cross section for fitting in a clamping manner onto the second bar deflecting unit (34) with weatherstrip tarpaulins (42, 44) made to extend around it.

26. Shed roof according to one or more of the preceding claims, the lattice trusses comprising individual lattice truss units (50.1 to 50.4) and the connection of neighbouring units taking place by means of tube connectors (46, 48) that are connected in the top chord (54) and bottom chord (52), respectively, onto which connectors the top chord (54) and bottom chord (52) respectively of the neighbouring unit is fitted and connected, **characterized in that**
- the projecting length (L2) of the tube connector (48) for the bottom chord (52) is greater than the projecting length (L1) of the tube connector (46) for the top chord (54), or vice versa.

## Revendications

1. Toiture de halle (10) à montage rapide comprenant des fermes de toiture (50) montées sur une structure sous-jacente (12) par l'intermédiaire de dispositifs d'appui (20), avec un plan et une direction longitudinale, et une couverture (42) rattachée auxdites fermes (50),
**caractérisée par le fait que**
- le dispositif d'appui (20) est réalisé de manière à autoriser trois degrés de liberté rotatoire (D1, D2, D3) de la ferme vis-à-vis de l'unité d'appui, au moins lors du montage d'une ferme.

2. Toiture de halle (10) selon la revendication 1,
**caractérisée par le fait que**
- le dispositif d'appui (20) comprend les unités d'appui suivantes :
- une première unité d'appui (22.1) qui est directement rattachée à la ferme de toiture (50) et autorise, lors du montage, une rotation de ladite ferme (50) autour d'un premier axe (24.1) agencé parallèlement à la direction longitudinale de ladite ferme (50) ;
- une deuxième unité d'appui (22.2), sur laquelle la première unité d'appui (22.1) est montée de telle sorte que la deuxième unité d'appui (22.2) puisse tourner autour d'un deuxième axe de rotation (24.2) s'étendant perpendiculairement au plan des fermes ; et
- une troisième unité d'appui (22.3), sur laquelle la deuxième unité d'appui (22.2) est montée de façon que la troisième unité d'appui (22.3) puisse tourner autour d'un axe de rotation (24.3) qui est agencé parallèlement, notamment dans le plan des fermes, et perpendiculairement au deuxième axe de rotation (24.2), et est monté directement ou indirectement sur la structure sous-jacente (12).

3. Toiture de halle selon la revendication 2,
**caractérisée par le fait que**
- le troisième axe de rotation (24.3) coupe le deuxième axe de rotation (24.2).

4. Toiture de halle selon la revendication 2 et/ou 3,
**caractérisée par le fait que**
- le troisième axe de rotation (24.3) coupe le premier axe de rotation (24.1).

5. Toiture de halle selon l'une ou plusieurs des revendications 2 à 4,
**caractérisée par le fait que**
- le premier axe de rotation (24.1) est disposé dans le plan des fermes.

6. Toiture de halle selon l'une ou plusieurs des revendications précédentes,
**caractérisée par le fait que**
- la direction longitudinale de la ferme de toiture (50) est de conception inclinée par rapport à l'horizontale au moins dans une région de la ferme, en particulier dans la moitié de la ferme.

7. Toiture de halle selon l'une ou plusieurs des revendications précédentes, munie d'une ferme de toiture (50) réalisée sous la forme d'une ferme en treillis comprenant une membrure supérieure (54), une membrure inférieure (52), des diagonales (58) et des montants verticaux (56),
**caractérisée par le fait que**
- la membrure inférieure (52) est conçue comme un profilé tubulaire circulaire, et la première unité d'appui (22.1) est matérialisée par au moins une, notamment deux unité(s) d'accouplement tubulaire (23) qui est/sont disposée(s) à distance sur la deuxième unité d'appui (22.2), en direction du premier axe de rotation (24.1), et comprend/comprennent la membrure inférieure (52) de la ferme (50).

8. Toiture de halle selon l'une ou plusieurs des revendications précédentes,
**caractérisée par le fait que**
- la deuxième unité d'appui (22.2) est réalisée sous la forme d'une unité à flèche basculante (25) qui est montée à rotation, sur la troisième unité d'appui (22.3), par l'intermédiaire d'une solidarisation vissée ou boulonnée (27) matérialisant le deuxième axe de rotation (24.2).

9. Toiture de halle selon l'une ou plusieurs des revendications précédentes,
**caractérisée par le fait que**
- la troisième unité d'appui (22.3) est réalisée sous la forme d'une semelle (28) à profil en U ouvert vers le haut, le deuxième axe de rotation (24.2) étant conçu comme une vis ou un boulon logé(e) dans les ailes de ladite semelle (28) à profil en U.

10. Toiture de halle selon la revendication 9,
**caractérisée par le fait que**
- la nervure de la semelle (28) à profil en U est directement ou indirectement rattachée à la structure sous-jacente par l'intermédiaire d'une solidarisation vissée ou boulonnée (29), cette liaison vissée ou boulonnée (29) matérialisant le troisième axe de rotation (24.3).

11. Toiture de halle selon l'une ou plusieurs des revendications précédentes,
**caractérisée par le fait que**
- la troisième unité d'appui (22.3) est montée à rotation sur un sabot de soutènement (30, 30.1) disposé sur la structure sous-jacente (12).

12. Toiture de halle selon la revendication 11,
**caractérisée par le fait que**
- le sabot de soutènement (30) présente une unité (36) à barre de support, dont l'axe longitudinal est de conception inclinée vis-à-vis de l'horizontale.

13. Toiture de halle selon la revendication 12,
**caractérisée par le fait que**
- l'unité à barre de support est réalisée sous la forme d'une barre télescopique.

14. Toiture de halle selon l'une ou plusieurs des revendications précédentes, dans laquelle les fermes de toiture (50) sont réalisées sous la forme de fermes en treillis comprenant une membrure supérieure (54), une membrure inférieure (52), des diagonales (58) et des montants verticaux (56), des moyens (70 ; 72), conçus comme des unités à barres, assurant le soutien latéral desdites fermes (50),
**caractérisée par le fait que**
- les moyens (70 ; 72) de soutien latéral des fermes de toiture (50) présentent dans leur région extrême, en vue du rattachement aux fermes (50), une unité d'encliquetage (60) munie d'une griffe (68) comportant un orifice d'encliquetage (64) et un cliquet de blocage (66) à montage élastique, en vue du rattachement amovible respectif auxdites fermes (50) ou à des pièces constitutives de ces dernières.

15. Toiture de halle selon la revendication 14,
**caractérisée par le fait que**
- les moyens (72) de soutien latéral des fermes (50) sont réalisés sous la forme d'un segment de treillis, et au moins une unité respective d'encliquetage (60) est prévue de part et d'autre dans la région extrême, au moins sur la membrure inférieure (76) et/ou la membrure supérieure (74) dudit treillis ; ou bien, dans le cas où une seule unité d'encliquetage (60) est présente sur une membrure, une unité d'accrochage (62) se trouve respectivement sur la membrure supérieure ou inférieure (74, 76) correspondante.

16. Toiture de halle selon la revendication 14 et/ou 15,
**caractérisée par le fait que**
- des unités (40) en saillie sont rattachées aux montants verticaux (56) des fermes (50), à distance de la membrure supérieure (54), en vue du rattachement respectif des unités d'encliquetage (60) ou des unités d'accrochage (62) des moyens (70 ; 72) de soutien latéral.

17. Toiture de halle selon la revendication 16,
**caractérisée par le fait que**
- l'espacement, entre les unités (40) en saillie et la membrure supérieure (54), est d'un dimensionnement tel que deux unités d'encliquetage (60) puissent être rattachées, en superposition, aux montants verticaux (56) de la ferme (50).

18. Toiture de halle selon l'une ou plusieurs des revendications précédentes, dans laquelle la ferme est réalisée sous la forme d'une ferme en treillis, et la membrure supérieure (54) est conçue comme un rail (53) à profil lobé comportant, de part et d'autre, des orifices lobés (55) en vue de l'insertion d'un listel d'une bâche (42) à listels,
**caractérisée par le fait que**
- ledit rail (53) à profil lobé s'étend dans la région extrême de la ferme (50), depuis la membrure supérieure (54) jusqu'à la membrure inférieure (52) de ladite ferme (50), notamment en partie avec courbure convexe.

19. Toiture de halle selon la revendication 18,
**caractérisée par le fait**
- **qu'**un rail (57) à profil lobé, provenant de la structure sous-jacente (12), s'achève dans la région du rail (53) à profil lobé s'achevant au niveau de la membrure inférieure (52), de sorte que la bâche (42, 44) à listels peut être directement engagée dans la région du mur à partir de la région des fermes, ou inversement.

20. Toiture de halle selon la revendication 19,
**caractérisée par le fait que**
- la bâche à listels vient rencontrer, dans la région supérieure du mur, une bâche (42) à listels provenant du haut et munie d'un pan (43) en recouvrement, ainsi qu'une bâche (44) à listels provenant du bas, des unités de fermeture, en particulier des attaches auto-agrippantes (45), étant disposées dans la zone de chevauchement.

21. Toiture de halle selon la revendication 18,
**caractérisée par le fait**
- **qu'**une première unité de renvoi (32) à tige, agencée transversalement par rapport au plan des fermes et s'étendant vers la ferme voisine, est rattachée dans la région extrême du rail (53) à profil lobé de ladite ferme (50) ;
- **qu'**une seconde unité de renvoi (34) à tige, agencée transversalement par rapport au plan des fermes et s'étendant vers la ferme voisine, est rattachée dans la région extrême intérieure de ladite ferme (50) ;
- **que** la zone de paroi de la structure sous-jacente (12) est semblablement munie d'un rail (57) à profil lobé, agencé selon le même entraxe (X) que le rail (53) à profil lobé de la ferme (50) ;
- **que** la bâche (44) à listels, parvenant dans les rails (57) à profils lobés de la zone de paroi, poursuit son cheminement vers le haut jusque dans la région située entre deux fermes (50) en enlaçant, à la face supérieure, la seconde unité de renvoi (34) à tige, puis est de nouveau guidée vers le bas ;
- **que** la bâche (42) à listels, guidée dans la région située dans les rails (53) à profils lobés de la ferme (50), passe par la face inférieure autour de la première unité de renvoi (32) à tige, par la face supérieure autour de la seconde unité de renvoi (34) à tige, et est ensuite guidée vers le bas ; et
- **que** des unités de coincement (80) se trouvent sur la seconde unité de renvoi (34) à tige, afin de verrouiller par coincement les bâches (42, 44) à listels.

22. Toiture de halle selon la revendication 21,
**caractérisée par le fait que**
- la seconde unité de renvoi (34) à tige est agencée à distance vers le haut par rapport à la membrure inférieure (52), ou à la hauteur de ladite membrure inférieure (52).

23. Toiture de halle selon la revendication 21 et/ou 22,
**caractérisée par le fait que**
- les première et seconde unités de renvoi (32, 34) à tiges sont simultanément réalisées comme des moyens de soutien latéral de la ferme (50).

24. Toiture de halle selon l'une ou plusieurs des revendications 21 à 23,
**caractérisée par le fait que**
- la première et/ou seconde unité de renvoi (32, 34) à tige possède une surface à rugosité accrue vis-à-vis d'une surface lisse de la tige.

25. Toiture de halle selon l'une ou plusieurs des revendications 21 à 24,
**caractérisée par le fait que**
- la seconde unité de renvoi (34) à tige est réalisée sous la forme d'une unité à profil tubulaire, et l'unité de coincement (80) offre une section transversale correspondante en forme de secteur circulaire, pouvant s'évaser élastiquement, en vue du coincement par emboîtement, sur la seconde unité de renvoi (34) à tige, lorsque les bâches (42, 44) à listels sont guidées périphériquement.

26. Toiture de halle selon l'une ou plusieurs des revendications précédentes, dans laquelle les fermes en treillis sont constituées par des unités individuelles (50.1 à 50.4) de solidarisation à colombage, et la solidarisation d'unités voisines est assurée par l'intermédiaire d'organes tubulaires de liaison (46, 48) qui sont respectivement rattachés dans la membrure supérieure (54) ou la membrure inférieure (52), et sur lesquels la membrure respectivement supérieure (54) ou inférieure (52) de l'unité voisine est emboîtée et rattachée,
**caractérisée par le fait que**
- la longueur de débordement (L2) de l'organe tubulaire de liaison (48) affecté à la membrure inférieure (52) est plus grande que la longueur de débordement (L1) de l'organe tubulaire de liaison (46) affecté à la membrure supérieure (54), ou inversement.
